# EUROPÄISCHE PATENTSCHRIFT

(11) **EP 2 746 060 B1**
(45) Veröffentlichungstag und Bekanntmachung des Hinweises auf die Patenterteilung: **27.04.2016**
(21) Anmeldenummer: 13005726.8
(22) Anmeldetag: 09.12.2013
(51) Int. Cl.: B43M 3/04, B43M 3/00

(54) **Kuvertierer und Verfahren zum Öffnen eines Kuvertmunds eines entlang eines Kuvertkanals transportierten Kuverts**
Insertion machine and method for opening an envelope which is transported along an envelope channel
Système de mise sous pli et procédé d'ouverture de rabat d'une enveloppe transportée par un convoyeur d'enveloppes

(30) Priorität: 20.12.2012 US 201261740148 P
(43) Veröffentlichungstag der Anmeldung: 25.06.2014
(73) Patentinhaber: BÖWE SYSTEC GmbH, 86159 Augsburg (DE)
(72) Erfinder: Schempp, Harald, 89079 Ulm (DE); Ziegler, Manfred, 86856 Hiltenfingen (DE); Pässler, Torsten, 86573 Obergriesbach (DE)
(74) Vertreter: Reuther, Martin

(56) Entgegenhaltungen:
- EP-A2- 2 149 459
- US-A- 4 020 615
- US-A1- 2006 042 196

## Beschreibung

Die Erfindung betrifft einen Kuvertierer und ein Verfahren zum Öffnen eines Kuvertmunds eines entlang eines Kuvertkanals transportierten Kuverts.

Ein gattungsgemäßer Kuvertierer sowie ein gattungsgemäßes Öffnungsverfahren offenbaren beispielsweise die WO 2011/138447 A1 und die US 4,020,615, wobei das Kuvert bei der in der US 4.020.615 dargestellten Ausgestaltung während des Kuvertierens stillsteht. Andererseits ist es aus der EP 0 943 458 A1 bei ruhendem Kuvert, als in nicht gattungsgenäßem Zusammenhang, bekannt, auf ein Kuvert gegenläufige Kräfte aufzubringen, um den Kuvertmund zu öffnen, wobei jedoch ein entsprechender Unterdrücker und eine entsprechender Überdrücker ortsfest in Bezug auf das Kuvert angeordnet sind. Bei dem aus der WO 2004/098905 A1 bekannten Kuvertierer wird der Kuvertmund mittels einer Blaseinheit geöffnet. Die US 7,717,418 B2 offenbart einen Kuvertierer, bei dem der Kuvertmund durch ein um eine Achse rotierbares Öffnungselement durch Rotieren desselben um diese Achse geöffnet wird.

Es ist Aufgabe vorliegender Erfindung, einen gattungsgemäßen Kuvertierer und ein gattungsgemäßes Verfahren zum Öffnen eines Kuvertmunds eines entlang eines Kuvertkanals transportierten Kuverts bereitzustellen, bei denen auf baulich einfache Weise der Kuvertmund zuverlässig geöffnet werden kann.

Als Lösung werden Kuvertierer bzw. Öffnungsverfahren mit den Merkmalen der unabhängigen Ansprüche vargeschlagen, wobei diese von der allgemeinen erfinderischen Grundidee ausgehen, das Kuvert während seines Transports in sich zu verwinden, um es betriebssicher zu öffnen. Weitere vorteilhafte Lösungen finden sich in den Unteransprüchen und der nachfolgenden Beschreibung.

Ein Verfahren zum Öffnen eines Kurvertmunds eines entlang eines Kurvertkanals transportierten Kuverts, während das Kuvert transportiert wird, kann sich dadurch auszeichnen. dass das Kuvert zum Öffnen des Kuvertmunds zunächst gegen einen Gegendruck überdrückt und dann zum Öffnen des Kuvertmunds der Gegendruck gelöst wird (Schritt i); und/oder dass das Kuvert zum Öffnen des Kuvertmunds entgegen einer das Kuvert auf einem Kuverttransport niederhaltenden Niederhaltekraft überdrückt wird (Schritt ii). Jeder der vorgesehenen Schritte i und ii ermöglicht auf baulich einfache Weise eine zuverlässige Öffnung des Kuvertmunds, wobei sowohl der Schritt i als auch der Schritt ii allein vorgesehen sein kann, also ohne Vorsehen des jeweiligen anderen Schrittes.

So kann sich das Verfahren zum Öffnen eines Kuvertmunds eines entlang eines Kurvertkanals transportierten Kuverts, während das Kuvert transportiert wird, dadurch auszeichnen, dass das Kuvert zum Öffnen des Kuvertmunds zunächst gegen einen Gegendruck überdrückt und dann zum Öffnen des Kuvertmunds der Gegendruck gelöst wird.

Durch das zunächst vorgesehene Überdrücken und das daran anschließende Lösen des Gegendrucks kann das Kuvert Aufspringen, wodurch ein zuverlässiges Öffnen des Kuverts realisiert werden kann. Insbesondere kann das zuverlässige Öffnen des Kuvertmunds auf baulich einfache Weise realisiert werden, da das Überdrücken gegen einen Gegendruck und das Lösen des Gegendrucks technisch einfach umsetzbar ist. So kann der Gegendruck z.B. durch eine ortsfest vorgesehene Anlagefläche zum Aufbauen des Gegendrucks technisch realisiert werden. Zum Überdrücken kann ein ortsfestes Element - also ein relativ zu dem sich bewegenden bzw. transportierten Kuvert stillstehendes Element - vorgesehen sein, welches das sich bewegende Kuvert in Richtung des Gegendrucks bzw. in Richtung auf die Anlagefläche zum Aufbauen des Gegendrucks lenkt.

Durch das vorgesehene Überdrücken baut sich in dem Kuvert eine Spannung auf bzw. es wird durch das Überdrücken in das Kuvert eine Spannenergie eingebracht, wobei sich bei Lösen des Gegendrucks die Spannung durch Aufspringen des Kuverts entlädt bzw. die eingebrachte Spannenergie bei Lösen des Gegendrucks in eine kinetische Energie des aufspringenden Kuverts überführt wird.

Ein Verfahren zum Öffnen eines Kuvertmunds eines entlang eines Kuvertkanals transportierten Kuverts, während das Kuvert transportiert wird, kann sich auch dadurch auszeichnen, dass das Kuvert zum Öffnen des Kuvertmunds entgegen einer das Kuvert auf einen Kuverttransport niederhaltenden Niederhaltekraft überdrückt wird.

Durch Überdrücken des Kuverts entgegen der das Kuvert auf dem Kuverttransport niederhaltenden Niederhaltekraft kann das Kuvert auf einfache und praktische Weise aufgezwungen werden, einhergehend mit einer zuverlässigen Öffnung des Kuvertmunds. Das Überdrücken entgegen der niederhaltenden Niederhaltekraft kann auf baulich einfache Weise realisiert werden, z.B. derart, dass durch Vorsehen eines ortsfesten Führungselements mit einer Führungsfläche ein Teilbereich des sich bewegenden Kuverts von dem Kuverttransport durch Gleiten auf der Führungsfläche entfernend weggeführt wird und/oder vom Kuverttransport beabstandet wird. Bei dem Teilbereich des Kuverts kann es sich insbesondere um einen länglichen Teilbereich des Kuverts handeln, der z.B. parallel zur Transportrichtung orientiert ist bzw. der z.B. parallel zu einer der vier gradlinigen Ränder des in der Regel rechteckförmigen Kuverts orientiert ist.

Unter dem Überdrücken ist eine Verformung des Kuverts infolge einer Druck- bzw. Krafteinwirkung und dem hiermit einhergehenden Aufbau eines Gegendrucks, einer Gegenkraft bzw. einer entsprechend wirkenden Niederhaltekraft zu verstehen. Die Verformung ist hierbei durch eine von einer unbelasteten Situation abweichende Querschnittsform eines Querschnitts des Kuverts charakterisiert, der senkrecht oder parallel zur Längserstreckung des Kuverts bzw. senkrecht oder parallel zur für das Kuvert vorgesehenen Transportrichtung bzw. in einer Kuvertebene verläuft, wobei das Kuvert in einer unbelasteten Situation z.B. flächig auf einer ebenen Fläche aufliegt, wodurch die Kuvertebene definiert ist. So kann das Kuvert bei einer durch das Überdrücken herbeigeführten Verformung eine Querschnittsform mit gebogenen Bereichen aufweisen, die in der unbelasteten Situation geradlinig bzw. im Wesentlichen geradlinig ausgebildet sind. Diese Verformung kann mithin an sich in jeder Richtung in der Kuveitebene vorliegen, wobei es sicherlich konstruktiv und auch vom Verfahrensablauf her vorteilhaft ist, die Verformung jeweils parallel zur Transportrichtung bzw. parallel zu einer Langserstreckungsrichtung des Kuverts oder senkrecht hierzu auszubilden und auf schräge Verformungen zu verzichten, wobei letzteres nicht gänzlich ausgeschlossen ist, da hierdurch ggf. erst recht ein geeignetes Aufspringen insbesondere bei besonderen Kuvertarten ermöglicht werden könnte.

Bei der Niederhaltekraft, die das Kuvert auf dem Kuverttransport niederhält, handelt es sich vorzugsweise um eine Kraft, die ausschließlich auf diejenige Decke des Kuverts einwirkt, welche den Kuverttransport zugewandt ist bzw. welche den kleinsten Abstand zu diesem aufweist.

Die für das Überdrücken aufzuwendende Kraft ist der Niederhaltekraft entgegengesetzt bzw. weist Kraftanteile auf, welche der Niederhaltekraft entgegengesetzt sind.

Selbstverständlich können die obigen Schritte i und ii auch in einem einzigen Verfahren kombiniert werden, welches sich dadurch auszeichnet, dass das Kuvert zum Öffnen des Kuvertmunds zunächst gegen einen Gegendruck überdrückt und dann zum Öffnen des Kuvertmunds der Gegendruck gelöst wird (Schritt i), und dass das Kuvert zum Öffnen des Kuvertmunds zusätzlich entgegen einer das Kuvert auf einem Kuverttransport niederhaltenden Niederhaltekraft überdrückt wird (Schritt ii). Durch die Kombination der beiden Schritte, wobei der Schritt i ein Öffnen des Kuvertmunds durch Aufspringen des Kuverts und der Schritt ii ein Öffnen des Kuvertmunds durch Aufzwingen des Kuverts bewirkt kann durch bauliche und einfache Weise eine sehr zuverlässige Öffnung des Kuvertmunds realisiert werden, derart, dass die beiden Wirkungen synergistisch wirkend ein sehr zuverlässiges Öffnen des Kuvertmunds realisieren können.

Bei einem Kuvert mit einer Oberdecke und einer Unterdecke, wobei die Unterdecke länger als die Oberdecke ausgebildet ist, kann bei dem Verfahren zum Öffnen des Kuvertmunds der Gegendruck der Oberdecke gelöst werden. Da die Unterdecke länger als die Oberdecke ausgebildet ist, kann nach dem Lösen des Gegendrucks der Oberdecke ein weiterhin auf die Unterdecke einwirkender Gegendruck das Kuvert nach dem Öffnen des Kuvertmunds vorteilhaft noch weiter aufhalten.

Vorzugsweise erfolgt das Gegendrücken durch ein Unterdrücken. Das Unterdrücken unterscheidet sich von dem oben beschriebenen Überdrücken dadurch, dass die die Verformung des Kuverts bewirkende Kraft entgegengesetzt der überdrückenden Kraft bzw. nicht entgegengesetzt der Niederhaltekraft sondern entgegen der überdrückenden Kraft bzw. in Richtung der Niederhaltekraft orientiert ist bzw. Kraftanteile in Richtung der Niederhaltekraft aufweist. Durch das Unterdrücken kann die oben beschriebene Aufspring-Wirkung des Kuverts durch Lösen des Unterdrückens sehr wirksam verstärkt werden, einhergehend mit einem sehr betriebssicheren Aufspringen des Kuverts.

Vorzugsweise können das Überdrücken und/oder das Gegendrücken durch eine Relativbewegung parallel zu einer Hauptfläche des Kuverts erfolgen. Durch die vorgesehene Bewegung des Überdrückens und/oder des Gegendrückens relativ zu dem Kuvert, und zwar parallel zu einer Hauptfläche des Kuverts, kann das Öffnungsverfahren auf einfache und praktische Weise in ein Kuvertierverfahren bzw. einen Kuvertierprozess eines Kuvertierers eingebunden werden, bei welchem ein oder mehrere Güter in sich entlang des Kuvertkanals bewegende Kuverts kuvertiert bzw. eingebracht werden.

Ein Verfahren zum Öffnen eines Kuvertmunds eines entlang eines Kurvertkanals transportierten Kuverts, während das Kuvert entlang eines Kurvertkanals transportiert wird, kann sich auch dadurch auszeichnen, dass das Kuvert an einer sich in dieselbe Richtung wie der Kuvertkanal in Bezug auf das Kuvert verlagernden Gegenführung sowie an einem sich in dieselbe Richtung wie der Kuvertkanal in Bezug auf das Kuvert verlagernden Überdrücker vorbeigeführt wird (Schritt i) und/oder an einem sich in dieselbe Richtung wie der Kuvertkanal in Bezug auf das Kuvert verlagernden, gegen eine das Kuvert auf einem Kuverttransport niederhaltende Niederhaltekraft wirkenden Überdrücker vorbeigeführt wird (Schritt ii).

Es versteht sich, dass die beiden Schritte i und ii separat voneinander durchführbar sind, so dass sich ein Verfahren zum Öffnen eines Kuvertmunds eines entlang eines Kurvertkanals transportierenden Kuverts, während das Kuvert entlang eines Kurvertkanals transportiert wird, insbesondere dadurch auszeichnen kann, dass das Kuvert an einer sich in dieselbe Richtung wie der Kuvertkanal in Bezug auf das Kuvert verlagernden Gegenführung sowie an einem sich in dieselbe Richtung wie der Kurvertkanal in Bezug auf das Kuvert verlagernden Überdrücker vorbeigeführt wird.

Durch das Vorbeiführen an der Gegenführung, und an dem Überdrücker kann in dem Kuvert eine mechanische Spannung aufgebaut bzw. kann das Kuvert durch das Vorbeiführen mit einer mechanischen Spannenergie versehen werden, die im weiteren Verlauf der Bewegung des Kuverts in eine Bewegungsenergie des aufspringenden Kuverts umgesetzt werden kann, z.B. dadurch, dass im weiteren Verlauf der Bewegung des Kuverts von einer Gegenführung abgesehen wird. Durch das Abbauen der aufgebauten bzw. eingebrachten mechanischen Spannung bzw. durch das Umsetzen der eingebrachten Spannenergie in die kinetische Energie des aufspringenden Kuverts kann der Kuvertmund zuverlässig geöffnet werden. Die zuverlässige Öffnung des Kuvertmunds kann auf baulich einfache Weise realisiert werden, da hierfür lediglich eine baulich einfach realisierbare Gegenführung sowie ein baulich einfach zu realisierender Überdrücker bereitzustellen sind.

Zum Einbringen der mechanischen Spannenergie können die Gegenführung und der Überdrücker in Bezug auf das jeweilige Kuvert jeweils eine konvexe Krümmung in Be-wegungsrichtung des jeweiligen Kuverts umfassen, wobei die konvexe Krümmung der Gegenführung und des Überdrückers vorzugweise gleich bzw. im wesentlichen gleich ausgebildet ist.

Ferner kann sich das Verfahren - und zwar bei ausschließlichem Vorsehen des Schrittes ii - zum Öffnen eines Kuvertmunds eines entlang eines Kurvertkanals transportierten Kuverts, während das Kuvert entlang eines Kuvertkanals transportiert wird, dadurch auszeichnen, dass das Kuvert an einem sich in dieselbe Richtung wie der Kuvertkanal in Bezug auf das Kuvert verlagernden, gegen eine das Kuvert auf einem Kuverttransport niederhaltende Niederhaltekraft wirkenden Überdrücker vorbeigeführt wird.

Durch den vorgesehenen Überdrucker, der gegen eine das Kuvert auf dem Kuverttransport niederhaltende Niederhaltekraft wirkt, kann das Kuvert vorteilhaft aufgezwungen werden, einhergehend, mit einer zuverlässigen Öffnung des Kuverts. Der dieses vorteilhafte Aufzwingen des Kuverts bewirkende Überdrücker kann insbesondere in Form des bei Schritt i vorgesehenen Überdruckers ausgebildet sein, welcher sich in dieselbe Richtung wie der Kuvertkanal in Bezug auf das Kuvert verlagert bzw. erstreckt, wobei der Überdrücker insbesondere die bereits oben beschriebene in Bezug auf das jeweilige Kuvert vorliegende. konvexe Krümmung in Bewegungsrichtung des jeweiligen Kuverts aufweisen kann.

Insbesondere können auch die beiden Schritte i und ii kombiniert werden, so dass sich ein Verfahren zum Öffnen eines Kuvertmunds eines entlang eines Kuvertkanals transportierten Kuverts, während das Kuvert entlang eines Kuvertkanals transportiert wird, dadurch auszeichnen kann, dass das Kuvert an einer sich in dieselbe Richtung wie der Kuvertkanal in Bezug auf das Kuvert verlagernden Gegenführung sowie an einem sich in dieselbe Richtung wie der Kurvertkanal in Bezug auf das Kuvert verlagernden Überdrücker und an einem sich in dieselbe Richtung wie der Kuvertkanal in Bezug auf das Kuvert verlagernden, gegen eine das Kuvert auf einem Kuverttransport niederhaltende Niederhaltekraft wirkenden Überdrücker vorbeigeführt wird. Durch die vorgesehene Vorbeiführung an der Gegenführung und dem Überdrücker gemäß Schritt i und an dem Überdrücker gemäß Schritt ii können die mit beiden Schritten verbundenen vorteilhaften Wirkungen, also zum Einen das Aufspringen des Kuverts und zum Anderen das Aufzwingen des Kuverts vorteilhaft zusammenwirken, einhergehend mit einem sehr zuverlässigen Öffnen des Kuvertmunds.

Vorzugsweise können der Überdrücker und/oder die Gegenführung in Bezug auf den Kuvertkanal stillstehen. Auf diese Weise ist ein sehr betriebssicheres Öffnen des Kuvertmunds möglich, wobei hierfür besonders bevorzugt der Überdtücker und die Gegenführung zueinander stillstehen.

Besonders bevorzugt passiert das Kuvert die Gegenführung zuerst, wodurch vorteilhaft ein sehr betriebssicheres Öffnen des Kuvertmunds dadurch realisiert werden kann, dass das Aufbauen der oben beschriebenen mechanischen Spannung bzw. das Einbringen der Spannenergie erst nach einer vorherigen Führung entlang der Gegenführung erfolgt, so dass das Aufbauen der mechanischen Spannung bzw. das Einbringen der Spannenergie vorteilhaft in einem betriebssicheren geführten Zustand des Kuverts erfolgen kann.

Besonders bevorzugt handelt es sich bei der Gegenführung um einen Unterdrücker bzw. die Gegenführung ist besonders bevorzugt ein Unterdrücker. Durch den vorgesehenen Unterdrücker kann die Wirkung der Gegenführung deutlich verstärkt werden, dadurch, dass durch Unterdrücken, also durch Verformen des Kuverts mit einer in Richtung der Niederhaltekraft des jeweiligen Niederhalters wirkenden Kraft bzw. durch Kraftanteile in Richtung der Niederhaltekraft die Gegenführung verstärkt wird.

Vorzugsweise wird das Kuvert mittels wenigstens einer sich, vorzugsweise synchron, mit dem Kuvert mitbewegenden, in das Kuvert eingreifenden Füllhilfe offengehalten. Durch das vorgesehene Offenhalten des Kuverts mit der sich, vorzugsweise synchron, mit dem Kuvert, mitbewegenden eingreifenden Füllhilfe, kann das Öffnungsverfahren sehr gut und betriebssicher in einen Kuvertierer bzw. in eine Kuvertiervorrichtung eingebunden werden, bei dem ein oder mehrere Güter in das sich entlang des Kuvertkanals bewegende Kuvert kuvertiert bzw. eingebracht werden. Hierbei ermöglicht die Füllhilfe vorteilhaft eine zuverlässige Beibehaltung des geöffneten Zustands des durch das Verfahren geöffneten Kuvertmunds, um das oder die Güter in das Kuvert einzubringen bzw. um das oder die Güter betriebssicher in das sich bewegende Kuvert bzw. in die sich bewegenden Kuverts zu kuvertieren. Durch das vorzugsweise synchrone Mitbewegen der Füllhilfe mit dem Kuvert kann vorteilhaft eine sehr prozesssichere Einbindung in einen Kuvertierer bzw. in einem Kuvertierprozess bereitgestellt werden.

Die Füllhilfe kann in das überdrückte Kuvert eingreifen, um ein zuverlässiges Offenhalten des Kuverts zu realisieren, wobei die Füllhilfe vorzugsweise in das überdrückte Kuvert eingreift ohne eine der Füllhilfe abgewandte Kuvertdecke zu berühren, einhergehend mit einer wesentlichen Erhöhung der Betriebssicherheit beim Eingreifen der Füllhilfe in das Kuvert.

Unter einem überdrückten Kuvert ist - vgl.- auch obige Ausführungen - ein durch entsprechende Druck- bzw. Krafteinwirkung verformtes Kuvert zu verstehen. Zum Eingreifen der Füllliilfe ist bzw. wurde das Kuvert durch das Überdrücken verformt, und zwar derart, dass der Kuvertmund geöffnet ist. Die für das Überdrücken aufzuwendende Kraft ist hierbei vorzugsweise der Niederhaltekraft entgegengesetzt bzw. weist Kraftanteile auf, welche der Niederhaltekraft entgegengesetzt sind.

Ein Kuvertierer zum Kuvertieren von einem oder mehreren Gütern in ein sich entlang eines Kuvertkanals bewegenden Kuvert, wobei der Kuvertierer Mittel zum Öffnen und zum Offenhalten eines sich bewegenden Kuverts umfasst, kann sich dadurch auszeichnen, dass die öffnungsmittel zumindest einen ortsfesten Überdrücker sowie eine ortsfest gegen den Überdrücker wirkende Gegenführung, vorzugsweise als ortsfesten Unterdrücker, und/oder einen mit dem Kuverttransport mitlaufenden Niederhalter umfassen.

Wie auch aus den obigen Ausführungen ersichtlich, kann durch ein Öffnungsmittel, welches zumindest einen ortsfesten Überdrücker sowie eine ortsfeste gegen den Überdrücker wirkende Gegenführung umfasst, eine zuverlässige Öffnung des Kuvertmunds auf baulich einfache Weise realisiert werden.

Als Überdrücker kann allgemein eine beliebige Vorrichtung verwendet werden, die dazu eingerichtet ist, das sich bewegende Kuvert gegen die Gegenführung zu drücken, einhergehend mit einem Überdrücken des Kuverts., welches dadurch charakterisiert ist, dass sich das Kuvert verformt, wobei die Verformung durch eine von einer unbelasteten Situation des Kuverts abweichenden Querschnittsform eines Querschnitts des Kuverts charakterisiert ist, der senkrecht oder parallel zur Längserstreckung des Kuverts und parallel oder senkrecht zur für das Kuvert vorgesehenen Transportrichtung verläuft.

Auch für den Unterdrücker kann ganz allgemein eine beliebige Vorrichtung in Einsatz kommen, welche dazu eingerichtet ist, eine Verformung des Kuverts durch Einwirken einer Kraft bzw. durch Einwirken von Kraftanteilen zu realisieren, wobei diese Kraft bzw. Kraftanteile im Unterschied zu der für das Überdrücken erforderlichen Kraft zu dieser entgegengesetzt orientiert ist.

Insbesondere kann der Überdrücker in den Kuvertkanal hineinragen und eine Führungsfläche umfassen, wobei ein Teilbereich des sich bewegenden Kuverts von dem Kuverttransport durch Gleiten auf der Führungsfläche entfernend weggeführt wird und/oder vom Kuverttransport beabstandet wird. Insbesondere kann das Wegführen bzw. Beabstanden z.B. vorteilhaft über eine im Querschnitt keilförmig verlaufende Führungsfläche realisiert sein bzw. umgesetzt werden. Besonders vorteilhaft kann über die Führungsfläche dem Kuvert beim Gleiten über dieser Führungsfläche eine zu der Gegenführung hin gerichtete Bewegungs-komponente aufgeprägt werden, um somit letztlich die Überdrückung bzw. das Überdrücken des Kuverts zu realisieren. Bei dem Teilbereich des Kuverts kann es sich insbesondere um einen länglichen Teilbereich des Kuverts handeln, der z.B. parallel zur Transportrichtung orientiert ist bzw. der z.B. parallel zu einer der vier gradlinigen Ränder des in der Regel rechteckförmigen Kuverts orientiert ist.

Auch die Gegenführung - welche vorzugsweise als ortsfester Unterdrücker ausgebildet ist bzw. welche vorzugsweise einen ortsfesten Unterdrücke umfasst - kann eine Führungsfläche aufweisen, welche in den Kuvertkanal hineinragt. Dass die Gegenführung, vorzugsweise als ortsfester Unterdrücker ausgebildet ist bzw. einen derartigen ortsfesten Unterdrücker umfasst, bringt den Vorteil mit sich, dass die Wirkung des Gegendrucks durch das mit dem Unterdrücker mögliche Unterdrücken des Kuverts verstärkt wird, einhergehend mit einem sehr wirksamen bzw. betriebssicheren Aufspringen des Kuverts zum betriebssicheren bzw. zuverlässigen Öffnen des Kuvertmunds.

Die durch den ortsfesten Überdrücker und die gegen diese wirkende Gegenführung mögliche zuverlässige Öffnung des Kuvertmunds, die insbesondere auch auf baulich einfache Weise möglich ist, kann insbesondere ohne Vorsehen des mit dem Kuverttransports mitlaufenden Niederhalters realisiert werden. Und zwar kann durch den ortsfesten Überdrücker sowie die gegen diesen wirkende Gegenführung die bereits oben dargelegte mechanische Spannung bzw. Spannenergie in dem Kuvert bereitgestellt werden, welche durch nachfolgendes Ausbleiben der Gegenführung in eine kinetische Energie des aufspringenden Kuverts umgesetzt werden kann.

Bei dem Kuvertierer kann jedoch auch von der Gegenführung bzw. dem ortsfesten Unterdrücker abgesehen werden, so dass lediglich durch Vorsehen des Überdrückers und des mit dem Kuverttransport mitlaufenden Niederhalters ein auf baulich einfach Weise realisierbares zuverlässiges Öffnen des Kuvertmunds realisiert werden kann, und zwar dadurch, dass durch den Überdrücker das Kuvert zum Öffnen des Kuvertmunds durch Aufzwingen entgegen einer das Kuvert auf dem Kuverttransport niederhaltenden Niederkraft, welche von dem Niederhalter zum Niederhalten des Kuverts auf dem Kuverttrunsport bereitgestellt wird, überdrückt wird.

Selbstverständlich können auch die obigen beschriebenen vorteilhaften Wirkungen-also das Aufspringen des Kuverts und das Aufzwingen des Kuverts - vorteilhaft in synergistisch wirkender Weise kombiniert werden, und zwar derart, dass der ortsfeste Überdrücker, die gegen diesen wirkende Gegenführung und auch der mit dem Kuverttransport mitlaufende Niederhalter bei dem Kuvertierer vorgesehen sind.

Die obigen beschriebenen vorteilhaften Wirkungen - also das Aufspringen und das Aufzwingen des Kuverts - können bei entsprechender Ausgestaltung letztlich eine Folge des Umstands sein, dass der Überdrücker und/oder die Gegenführung bzw. der Unterdrücker den senkrecht zur Bewegungsbahn des Kuverts durch den Kurvertkanal gewählten Querschnitt des Kuvertkanals verzerren.

Vorzugsweise ist der Uberdrücker in Bewegungsrichtung des jeweiligen Kuverts hinter der Gegenführung bzw. hinter dem Unterdrücker angeordnet, so dass also das Kuvert die Gegenführung zuerst passiert. Dies ist mit dem auch bereits oben dargelegten Vorteil verbunden, das das Aufbauen der mechanischen Spannung bzw. das Einbringen der Spannenergie erst nach einer vorherigen Führung entlang der Gegenführung erfolgt, so dass das Aufbauen der mechanischen Spannung bzw. das Einbringen der Spannenergie vorteilhaft in einem betriebssicheren geführten Zustand des Kuverts erfolgen kann.

Bei einer bevorzugten Ausführungsform ragt der Uberdrücker über den Weg des Niederhalters und vorzugsweise über eine niedergehaltene Kuvertdecke des jeweiligen Kuverts in Richtung einer weiteren Kuvertdecke des jeweiligen Kuverts hinaus. Durch das Hinausragen des Überdrückers über den Weg des Niederhalters, vorzugsweise über die niedergehalten Kuvertdecke des jeweiligen Kuverts in Richtung einer bzw. der weiteren Kuvertdecke, kann vorteilhaft eine sehr ausgeprägte überbrückung des Kuverts realisiert werden, einhergehend mit einer sehr zuverlässigen Öffnung des Kuvertmunds.

Vorzugsweise ist wenigstens eines der Öffnungsmittel, also der Überdrücker, Unterdrücker, Gegenführung und Niederhalter, nicht über die gesamte Breite des Kuvertkanals ausgebildet. Es sei an dieser Stelle betont, dass die Länge des Kuvertkanals parallel zur Durchlaufrichtung der Kuverts durch den Kuvertierer, die Breite des Kurvertkanals senkrecht hierzu und parallel zur Verstreckung des Kuverts und die Höhe des Kuvertkanals senkrecht zur Breite und zur Länge des Kuvertkanals definiert sind. Der Querschnitt des Kuvertkanals definiert sich als der durch die Breite und die Höhe aufgespannte Querschnitt.

Ein Kuvertierer zum Kuvertieren von einem oder mehreren Gütem in ein sich entlang eines Kuvertkanals bewegenden Kuvert, wobei der Kuvertierer Mittel zum Öffnen und zum Offenhalten eines sich bewegenden Kuverts umfasst, kann sich auch dadurch auszeichnen, dass die Öffnungsmittel eine Verzerrung des senkrecht zur Bewegungsbahn des Kuverts durch den Kuvertkanal gewählten Querschnitts des Kuvertkanals umfassen.

Durch die vorgesehene Verzerrung dieses Querschnitts kann eine zuverlässige Öffnung des Kuvertmunds auf praktische und einfache Weise, insbesondere auch auf baulich einfache Weise, realisiert werden, wobei das zuverlässige Öffnen des Kuvertmunds insbesondere dadurch realisiert werden kann, dass für die Verzerrung der Querschnitt teilweise angehoben und teilweise abgesenkt ist.

Ein weiterer Kuvertierer zum Kuvertieren von einem oder mehreren Gütem in ein sich entlang eines Kuvertkanals bewegenden Kuvert, wobei der Kuvertierer Mittel zum Öffnen und zum Offenhalten eines sich bewegenden Kuverts umfasst, kann sich auch dadurch auszeichnen, dass die Öffnungsmittel eine in Bezug auf das jeweilige Kuvert konvexe Krümmung des Kuvertkanals in Bewegungsrichtung des jeweiligen Kuverts umfassen.

Durch die vorgesehene konvexe Krümmung des Kuvertkanals in Bewegungsrichtung des jeweiligen Kuverts kann in dieses durch Bewegen in dem Kuvertkanal eine mechanische Spannung eingebracht werden bzw. in diesem eine mechanische Spannung aufgebaut werden, mit welcher ein zuverlässiges Öffnen des Kuvertmunds nach Durchlaufen der konvexen Krümmung durch Aufspringen des Kuverts möglich ist. Insbesondere kann die konvexe Krümmung des Kuvertkanals vorteilhaft auf baulich einfache Weise technisch realisiert werden.

Vorzugsweise umfassen die Öffnungsmittel eine auf der Außenseite der konvexen Krümmung angeordnete Gegenführung, die sich kurz vor einem Öffnungsbereich in Richtung von dem Kuvertkanal weg öffnet, vorzugsweise dort endet. Durch das vorgesehene Enden der Gegenführung im Öffnungsbereich bzw. durch das Öffnen der Gegenführung kurz vor dem Öffnungsbereich kann das Kuvert - nachdem dieses durch die vorgesehene konvexe Krümmung mit der zum Aufspringen des Kuverts erforderlichen mechanischen Spannung bzw. Spannenergie versehen wurde - vorteilhaft kurz vor dem Öffnungsbereich bzw. bei Erreichen des Öffnungsbereichs zum zuverlässigen Öffnen des Kuvertmunds aufspringen. Bei dem Öffnungbereich des Kuvertierers handelt es sich um den Bereich, in welchem bei dem Kuvertierer die Öffnung des Kuverts bzw. die Öffnung des Kuvertmunds des Kuverts vorgesehen ist.

Bei einer bevorzugten Ausführungsform umfasst der Kuvertierer eine Kuvertführung, welche Füllhilfen mit den vom Kuverttransport transportierten Kuverts mitbewegt, und einen Guttransport zur Zufuhr des Gutes oder der Güter zu den Kuverts und wobei die Öffnungsmittel in einem Einschwenkbereich angeordnet sind, in welchem die Füllhilfe in das jeweilige Kuvert einschwenkt.

Alle bei dieser bevorzugten Ausführungsform vorgesehenen Einrichtungen - also die Kuvertführung, welche Füllhilfen mit den vom Kuverttransport transportierten Kuverts mitbewegt, der Guttransport zur Zufuhr des Gutes oder der Güter zu den Kuverts und die Öffnungsmittel in dem Einschwenkbereich, in welchem die Füllhilfe in das jeweilige Kuvert einschwenkt - ermöglichen in ihrer Zusammenwirkung vorteilhaft ein betriebssicheres Kuvertieren des Gutes bzw. der Güter in das Kuvert.

In der Praxis hat es sich bewährt, wenn das Kuvert unter Bezug auf seine Transportrichtung durch den Kuvertierer entgegen der Transportrichtung geöffnet wird, also der Kuvertmund entgegen der Transportrichtung beim Öffnen angeordnet ist. Hierdurch lassen sich die aufspringenden Effekte, die durch das Überdrücken und den Gegendrück bzw. die Niederhaltekraft bedingt sind, besonders vorteilhaft erzielen, obgleich man zunächst geneigt sein möchte diesbezüglich bei einer Bewegungsumkehr mit ähnlichen Vorteilen zu rechnen. In der Praxis hat sich jedoch herausgestellt, dass eine entsprechende Öffnung des Kuvertmunds besonders effektiv realisiert werden kann, wenn dieser entgegen der Transportrichtung beim Überdrücken angeordnet ist.

Vorzugsweise wird dann das Kuvert auch von hinten befüllt, so dass keine Umkehr der Bewegungsrichtung bzw. eine neue Ausrichtung des Kuverts in Bezug auf die Bewegungsrichtung erfolgen braucht.

Auch ist es vorteilhaft, bei einem Kuvert mit einer Oberdecke und einer Unterdecke, bei welchem die Unterdecke länger als die Oberdecke ausgebildet ist, den Überdrücker an der Unterdecke auf das Kuvert wirken zu lassen bzw. das Kuvert von der Unterdecke her zu überdrücken, so dass die Gegenführung bzw. der Unterdrücker von der Oberdecke aus bzw. so dass die Niederhaltekraft mit einer Richtung von der Oberdecke auf die Unterdecke weisend auf das Kuvert wirken. Dieses unterstützt ein betriebssicheres Aufspringen des Kuverts. Insbesondere ist es vorteilhaft, wenn zusätzlich die Gravitation genutzt wird, indem die länger Unterdecke während des Öffnens unten angeordnet wird, so dass die Gravitation im Bereich, in dem das Kuvert geöffnet werden soll, parallel zumindest einer Komponente der Niederhaltekraft bzw. einer Wirkrichtung der Gegenführung gleichgerichtet und wenigstens einer Komponente der Wirkrichtung des Unterdrückers entgegen gerichtet ist.

Vorzugsweise umfasst der Kuverttransport ein Saugband, welches als Niederhalter dient. Mit einem als Niederhalter dienenden Saugband kann auf einfache und praktische Weise ein sehr zuverlässiger Transport des Kuverts realisiert werden.

Es versteht sich, dass die Merkmale der vorstehend bzw. in den Ansprüchen beschriebenen Lösungen gegebenenfalls auch kombiniert werden können, um die Vorteile entsprechend kumuliert umsetzen zu können.

So können die Öffnungsmittel eine Luftdüse umfassen, die zumindest unterstützend den Kuvertmund öffnet. Vorzugsweise kann die Luftdüse in dem Überdrücker, in der Gegenführung bzw. in dem Unterdrücken oder auch in dem mitlaufenden Niederhalter bzw. durch den mitlaufenden Niederhalter hindurch wirkend, vorgesehen sein, da diese Baugruppen ohnehin sehr eng mit dem jeweiligen Kuvert in Kontakt kommen, und dieses insbesondere in den Bereichen, in denen das jeweilige Kuvert geöffnet werden soll. Je nach konkreter Umsetzung kann durch die Luftdüse ein ständiger Luftstrom oder aber ein pulsierender Luftstrom geleitet werden.

Weitere Vorteile, Ziele und Eigenschaften vorliegender Erfindung werden anhand nachfolgender Beschreibung von Ausführungsbeispielen erläutert, die insbesondere auch in anliegender Zeichnung dargestellt sind. In der Zeichnung zeigen:
- Figur 1: eine ausgeschnittene schematische Seitenansicht des Öffnungsbereichs eines Kuvertierers bei zu Unterdrückem laufendem Kuvert;
- Figur 2: die Anordnung nach Figur 1, wenn das Kuvert jeden Unterdrücker fast passiert hat und zu den Überdrückem gelangt ist, bevor die Oberdecke des Kuverts jeden Unterdrücker passiert hat, wobei im Bereich jedes Überdrückers eine konvexe Krümmung des Kuvertkanals vorliegt und sich Überdrücker und Unterdrücker nicht über die gesamte Bieite (senkrecht zur Zeichenebene) des Kuvertkanals erstrecken, so dass dort der Kurvertkanal im Querschnitt verzerrt ist;
- Figur 3: die Anordnung nach Figuren 1 und 2, wenn die Oberdecke jeden Unterdrücker passiert hat und der Kuvertmund gerade aufgesprungen ist;
- Figur 4: die Anordnung nach Figuren 1 bis 3, wenn das Kuvert wieder entspannt auf dem Saugband als Kuverttransport liegt;
- Figur 5: eine ausgeschnittene schematische Seitenansicht des Öffnungsbereichs eines weiteren Kuvertierers, bei welchem in jedem Unterdrücker eine ein Öffnen des Kuverts unterstützende Luftdüse angeordnet ist, wobei sich ein Kuvert in der Figur 3 entsprechenden Position befindet;
- Figur 6: die Anordnung nach Figur 5, wobei in das Kuvert nach Figur 5 eine Füllhilfe eingegriffen hat, welche das Kuvert offenhält, während ein weiteres Kuvert durch den Kurvertkanal zugeführt wird;
- Figur 7: eine ausgeschnittene schematische Seitenansicht des Öffnungsbereichs eines weiteren Kuvertierers, bei welchem in jedem Unterdrücker eine ein Öffnen des Kuverts unterstützende Luftdüse angeordnet sowie eine weitere hierzu dienende Luftdüse vorgesehen ist, wobei sich ein Kuvert in der Figuren 3 und 5 entsprechenden Position befindet;
- Figur 8: eine ausgeschnittene schematische Seitenansicht des Öffnungsbereichs eines weiteren Kuvertierers mit einem Saugband als Kuverttransport und als Niederhalter sowie mit einer konvexen Krümmung als den Kuvertkanal im Querschnitt nicht verzerrendes Öffnungsmittel und einer Gegenführung, die kurz vor einem Öffnungsbereich bzw. kurz vor einem Bereich, in welchem eine Füllhilfe in das jeweilige Kuvert eingreift, endet, bei unter der Gegenführung befindlichem Kuvert;
- Figur 9: die Anordnung nach Figur 8 kurz bevor die Oberdecke des Kuverts die Gegenführung verlässt;
- Figur 10: die Anordnung nach Figuren 8 und 9, wobei die Oberdecke des Kuverts die Gegenführung verlassen hat und der Kuvertmund aufgesprungen ist, so dass die Füllhilfe unter die Oberdecke greifen kann;
- Figur 11: die Anordnung nach Figuren 8 bis 10, nach dem die Unterdecke des Kuverts die Gegenführung ebenfalls verlassen hat und die Füllhilfe das Kuvert offen hält;
- Figur 12: eine schematische Schnittdarstellung der Anordnung nach Figur 3 entlang der Schnittlinie I (vgl. Fig. 3);
- Figur 13: eine dreidimensionale Darstellung eines Öffnungsbereichs eines Kuvertierers, der eine Anordnung nach Figur 5 ohne Kuvert umfasst;
- Figur 14: eine schematische Schnittdarstellung des Öffnungsbereichs nach Figur 13 entlang der Schnittlinie II (vgl. Fig. 13);
- Figur 15: eine schematische Schnittdarstellung des Öffnungsbereichs nach Figur 13 entlang der Schnittlinie III (vgl. Fig. 13); und
- Figur 16: eine schematische Schnittdarstellung des Öffnungsbereichs nach Figur 13 entlang der Schnittlinie IV (vgl. Fig. 13)

Der Kuvertierer 1 nach Figur 1 zum Kuvertieren von einem oder mehreren Gütern in ein sich entlang eines Kuvertkanals 81 bewegenden Kuvert 2 umfasst Öffnungsmittel 3 zum Öffnen eines sich bewegenden Kuverts 2 und Mittel zum Offenhalten des sich bewegenden Kuverts 2. Die Mittel zum Offenhalten des sich bewegenden Kuverts 2 sind zur Vereinfachung der Darstellung nicht in allen Schnittdarstellungen - und auch nicht in der Fig. 1 - schematisch dargestellt, jedoch ist bei allen Kuvertiereren 1 nach den Figuren 1 bis 16 jeweils ein Mittel zum Offenhalten in Form einer Füllhilfe 7 gemäß Fig. 5 vorgesehen.

Die Öffnungsmittel 3 umfassen zwei ortsfeste Überdrücker 31, wovon in der Schnittdarstellung nach Figuren 1 bis 12 nur einer gezeigt ist. Die beiden Überdtücker 31 sind in der Breitenrichtung des Kurvertkanals 81 aufeinander folgend angeordnet.

Ferner umfassen die Öffnungsmittel 3 zwei als ortsfesten Unterdrücker 33 ausgebildete Gegenführungen 32, wobei jeweils eine Gegenführung 32 gegen jeweils einen Überdrücker 31 wirkt bzw. wirken kann. Für jeweils einen der ortsfesten Überdrücker 31 ist also jeweils ein Unterdracker 33 vorgesehen, der als ortsfest gegenüber dem jeweiligen Überdrücker 31 wirkende Gegenführung 32 dient.

Wie ersichtlich, erstrecken sich die Überdrücker 31 und die Gegenführungen 32 bzw. Unterdrücker 33 nicht über die gesamte Breite des Kuvertkanals 81, der somit durch die Überdrücker 31 und die Gegenführungen 32 bzw. Unterdrücker 33 verzerrt wird.

Die beiden Überdrücker 31 und die beiden Unterdrücker 33 bilden eine Verzerrung 34 (vgl. Fig. 1) des senkrecht zur Bewegungsbahn des Kuverts 2 durch den Kuvertkanal 81 gewählten Querschnitt des Kurvertkanals 81.

In den Schnittdarstellungen nach Figuren 1 bis 12 ist nur jeweils einer der beiden Unterdrücker 33 Schematisch dargestellt. Auch die beiden Unterdrücker 33 sind in der Breitenrichtung des Kuvertkanals 81 aufeinander folgend angeordnet.

Ferner umfasst der Kuvertierer 1 einen Kuverttransports 6 mit einem Saugband 61, welches als Niederhalter 60 dient.

Das Kuvert 2 bzw. jedes Kuvert 2 weist eine Oberdecke 21 und eine Unterdecke 22 auf, wobei die Unterdecke 22 länger als die Oberdecke 21 ausgebildet ist.

Jeder Uberdrücker 31 (vergleiche hierzu insbesondere auch Figur 12) ragt über den Weg des Niederhalters 60 und über die niedergehaltene Unterdecke 22 des jeweiligen Kuverts 2 in Richtung der Oberdecke 21 des jeweiligen Kuverts 2 hinaus.

Unter dem Überdrücken ist eine Verformung des Kuverts 2 infolge einer Druck- bzw. Krafteinwirkung und dem hiermit einhergehenden Aufbau des Gegendrucks zu verstehen. Die Verformung ist hierbei durch eine von einer unbelasteten Situation abweichende Querschnittsform eines Querschnitts des Kuverts 2 charakterisiert, der senkrecht oder parallel zur Längerstreckung des Kuverts 2 bzw. in einer Kuvertebene, welche durch das entsprechend unbelastete Kuvert 2 gebildet wird, und nicht nur parallel (vgl. z.B. Figur 2) zur für das Kuvert 2 vorgesehenen Transportrichtung sondern auch senkrecht (vgl. Figur 12) zur der Transportrichtung verläuft.

Wie unmittelbar ersichtlich wird das Kuvert 2 derart in einer Transportrichtung transportiert, dass dessen Kuvertmund hinten liegt bzw. dass das Kuvert 2 nach hinten offen und nach vorne geschlossen ist. Hierdurch ergibt sich ein besonders vorteilhafter Aufapring-Effekt.

Hierbei ist die Unterdecke des Kuverts 2 länger als die Oberdecke ausgebildet und umfasst in bekannter Weise eine Lasche. Der Überdrücker 31 wirkt von der Unterdecke aus auf das Kuvert 2, während die Gegenführung 32 bzw. der Unterdrücke 33 aber auch der Niederhalter 60 jeweils mit einer Wirkrichtung, die von der Oberdecke zur Unterdecke weist, auf das Kuvert 2 wirken. Auch dieses unterstützt das Aufspringen des Kuverts 2.

Unterstützend weist während des Öffnens die Unterdecke nach unten, so dass die Gravitation die Unterdecke ergänzend zu dem Niederhalter 60 und der Gegenführung 32 bzw. dem Unterdrücker 33 entgegen der Wirkrichtung des Überdruckers 31 mit einer Kraft beaufschlagt.

Der Kuvertierer 1 nach den Figuren 5 und 6 unterscheidet sich von dem Kuvertierer 1 nach den Figuren 1 bis 4 dadurch, dass bei diesem in jedem Unterdrücker 33 eine ein Öffnen des Kuverts 1 unterstützende Luftdüse 38 angeordnet ist.

Der Kuvertierer 1 nach Figur 7 unterscheidet sich von dem nach Figur 5 und 6 dadurch, dass hier eine weitere Luftdüse 39 vorgesehen ist, die ein Öffnen des Kuverts 1 unterstützt.

Bei einem Verfahren zum Öffnen eines Kuvertmunds 23 eines entlang des Kuvertkanals 81 transportierten Kuverts 2 unter Verwendung des Kuvertierers 1 nach den Figuren 1 bis 4 erfolgt das Öffnen des Kuvertmunds. 23 während das Kuvert 2 mittels des Kuverttransports 6 transportiert wird.

Bei dem Verfahren wird das Kuvert 2 zum Öffnen des Kuvertmunds 23 gemäß einem Schritt i zunächst gegen einen Gegendruck überdrückt (vergleiche Figur 2) und dann zum Öffnen des Kuvertmunds 23 der Gegendruck gelöst, wodurch das Kuvert 1 aufspringt (vergleiche hierzu Figur 3). Durch Einblasen von Luft über die Luftdüse 38 und/oder die Luftdüse 39 (vgl. Fig. 5 bis 7) in das Kuvert 2 wird die Öffnung desselben bei Verwenden der Kuvertierer 1 gemäß den Figuren 5 und 7 vorteilhaft unterstützt.

Das Gegendrücken erfolgt mittels der Unterdrücker 33 durch ein Unterdrücken, wobei jeder der beiden Unterdrücker 33 einen sich parallel zur Transportrichtung bzw. parallel zu einem Rand des Kuverts 2 erstreckenden, länglichen Teilbereich bzw. Streifenbereich des Kuverts 2 beim Bewegen mittels des Kuverttransports 6 unterdrückt.

Das Lösen des Gegendrucks - welcher dadurch aufgebaut wird, dass das Kuvert 2 von dem Überdrücker 31 gegen den Unterdrücker 33 bzw. gegen die Gegenführung 32 gedrückt wird - erfolgt dadurch, dass in weiterem Verlauf der Bewegung des Kuverts 2 das Bereitstellen bzw. das Aufbauen des Gegendrucks durch Anpressen der Oberdecke 21 an die Gegenführung 32 bzw. den Unterdrücker 33 mittels des Überdrückers 31 entfällt, und zwar durch Begrenzen der Erstreckung der Gegenführung, 32 bzw. des Unterdrückers 33 in der Bewegungsrichtung des Kuverts 2.

Synergistisch wirkend mit dem beschriebenen Öffnen des Kuvertmunds 23 durch Aufspringen des Kuverts 2 ist ferner ein Öffnen des Kuvertmunds 23 durch Aufzwingen des Kuverts 2 vorgesehen. Das Aufzwingen des Kuverts 2 erfolgt dadurch, dass gemäß einem Schritt ii das Kuvert 2 entgegen einer das Kuvert 2 auf dem Kuverttransport 6 niederhaltenden Niederhaltekraft durch jeden der beiden Überdrücker 31 überdrückt wird.

Vom Bezugssystem des Kuverts 1 betrachtet, erfolgt das Überdrücken und das Gegendrücken durch eine Relativbewegung parallel zu einer Hauptfläche des Kuverts 2.

Zusätzlich zu den obigen Schritten i und ii zum Öffnen des Kuvertmunds wird jedes Kuvert 2 mittels einer sich synchron mit dem Kuvert 2 mitbewegenden, in das Kuvert 2 eingreifenden Füllhilfen 7 (vergleiche insbesondere Figur 6) offengehalten. Die Füllhilfe 7 (vgl. Figur 6) greift hierfür in das überdrückte Kuvert 2 derart ein, dass es die der Füllhilfe 7 abgewandte Unterdecke 22 nicht berührt.

Bei dem Kuvertierer 1 nach Figur 8 umfassen die Öffnungsmittel eine in Bezug auf das jeweilige Kuvert 2 konvexe Krümmung 35 des Kuvertkanals 81 in Bewegungsrichtung des jeweiligen Kuverts 2.

Ferner umfassen die Öffnungsmittel 3 eine auf der Außenseite der konvexen Krümmung 35 angeordnete Gegenführung 32, die in einem Öffnungsbereich 82 endet bzw. welche sich nur bis zu diesem Öffnungsbereich 82 erstreckt. Bei dem Öffnungsbereich 82 des Kuvertierers 1 handelt es sich um den Bereich, in welchem bei dem Kuvertierer 1 die Öffnung des Kuverts 2 bzw. die Öffnung des Kuvertmunds 23 des Kuverts 2 vorgesehen ist.

Bei einem Verfahren zum Öffnen eines Kuvertmunds 23 eines entlang eines Kuvertkanals 81 transportierten Kuverts 2, während das Kuvert 2 entlang des Kuvertkanals 81 transportiert wird, wird unter Verwendung des Kuvenierers 1 nach Figur 8 das Kuvert 2 an der sich in dieselbe Richtung wie der Kuvertkanal 81 in Bezug auf das Kuvert 2 verlagernden Gegenführung 32 sowie an einem sich in dieselbe Richtung wie der Kuvertkanal 81 in Bezug auf das Kuvert 1 verlagernden Überdrücker 31 vorbeigeführt, wobei der Überdrücker 31 in Form eines gekrümmten Teilabschnitts des Kuvertkanals 81 ausgebildet ist.

Durch die vorgesehene konvexe Krümmung 35 wird durch das Vorbeiführen an der Gegenführung 32 und dem Überdrücker 31 in dem jeweiligen Kuvert 2 eine mechanische Spannung aufgebaut bzw. eine Spannenergie eingebracht, die sich, wenn die Oberdecke 21 des Kuverts 2 die Gegenführung 32 verlässt, entlädt bzw. in eine kinetische Energie des aufspringenden Kuverts 2 umgesetzt wird (vergleiche hierzu Figur 9 und 10).

Nachdem die Unterdecke 22 des Kuverts 2 die Gegenführung 32 ebenfalls verlassen hat wird das Kuvert 2 unter Verwendung der Füllhilfe 7 offengehalten. (vergleiche Figur 11), wobei zum Offenhalten des Kuverts 2 die Füllhilfen 7 nach dem Aufspringen des Kuverts. 2 (vergleiche Figur 10) unter die Oberdecke 21 greift ohne die Unterdecke 22 zu berühren.

Auch der Kuvertierer 1 gemäß den Figuren 13 bis 16 weist die beiden ortsfesten Überdrücker 31 sowie die beiden ortsfest gegen den Überdrücker 31 wirkenden Gegenführungen 32 in Form ortsfester Unterdrücke 33 auf, wobei jeweils ein Unterdrücker 33 zum Gegenwirken gegen jeweils einen Überdrüeker 31 vorgesehen ist. Die Überdrücker 31 und Unterdrücker 33 sind jeweils in Breitenrichtung des Kuvertkanals 81 aufeinander folgend angeordnet (vergleiche hierzu insbesondere Figur 13).

Die Füllhilfe 7 ist an einer Kuvertführung 70 vorgesehen (vergleiche hierzu neben Figuren 5 und 6 insbesondere auch Figur 13). Die Füllhilfe 7 (vergleiche Figur 13) ist gabelförmig ausgebildet, um wirksam und betriebssicher in das jeweilige Kuvert (in den Fig. 13 bis 16 nicht veranschaulicht) einzugreifen. Die länglich ausgebildeten Unterdrücker 33 und überdrücker 31 (vergleiche auch Figuren 14 bis 16) ermöglichen ein für ein zuverlässiges Öffnen des Kuvertmunds hinreichendes Unterdrücken bzw. Überdrücken des jeweiligen Kuverts durch Überdrücken des Kuverts auf jeweils streifenförmigen Teilflächen des Kuverts, die sich in Transportrichtung des Kuverts bzw. in einer Richtung parallel zu einem Rand des jeweiligen Kuverts erstrecken.

Die Kuvertführung 70 (vergleiche Figur 13) ist dazu eingerichtet, die Füllhilfe 7 synchron mit dem vom Kuverttransports (in Figur 13 nicht näher veranschaulicht) transportierten Kuverts mit zubewegen.

Ein oberhalb der Unterdrücker 33 und unterhalb der Kuvertführung 70 vorgesehener Guttransport (in Figur 13 nicht näher dargestellt) dient der Zufuhr des Gutes oder der Güter zu den Kuverts, also insbesondere der Zufuhr von in das Kuvert zu invertierenden Papierseiten.

Die Überdrücker 31 und Unterdrücker 33 sind in einem Einschwenkbereich 84 angeordnet, in welchem die Füllhilfe 7 in das jeweilige Kuvert einschwenkt.

Wie den Figuren 15 und 16 entnehmbar, weist auch der Unterdrücker 31 eine Luftdüse 38 auf, welche ergänzend zum Öffnen des jeweiligen Kuverts 2 genutzt werden kann bzw. genutzt wird.

Es versteht sich, dass - je nach konkretem Anwendungsfall - jeweils durch die Luftdüse 38 ein konstanter Luftstrom oder ein pulsierender, vorzugsweise mit den Kuverts 2 getaktet, auf die Kuverts 2 geleitet werden kann. Selbiges gilt auch für die Luftdüse 39.

**[Bezugszeichenliste:**

| | | | |
|---|---|---|---|
| 1 | Kuvertierer | 34 | Verzerrung |
| 2 | Kuvert | 35 | konvexe Krümmung |
| 3 | Öffnungsmittel | 38 | Luftdüse |
| 6 | Kuverttransport | 39 | Luftdüse |
| 7 | Füllhilfe | 60 | Niederhalter |
| 21 | Oberdecke | 61 | Saugband |
| 22 | Unterdecke | 70 | Kuvertführung |
| 23 | Kuvertmund | 81 | Kuvertkanal |
| 31 | Überdrücker | 82 | Öffnungsbereich |
| 32 | Gegenführung | 84 | Einschwenkbereich |
| 33 | Unterdrücker | | |

## Patentansprüche

1. Verfahren zum Öffnen eines Kuvertmunds (23) eines entlang eines Kuvertkanals (81) transportierten Kuverts (2), während das Kuvert (2) entlang eines Kuvertkanals (81) transportiert wird, wobei das Kuvert (2) an einer sich in dieselbe Richtung wie der Kuvertkanal (81) in Bezug auf das Kuvert (2) verlagernden Gegenführung (32) sowie an einem sich in dieselbe Richtung wie der Kuvertkanal (81) in Bezug auf das Kuvert (2) verlagernden, in den Kuvertkanal (81) hineinragenden und eine Führungsfläche umfassenden Überdrücker (31) vorbeigeführt wird, wobei ein Teilbereich des sich bewegenden Kuverts (2) von einem Kuverttransport (6) beabstandet und/oder durch Gleiten auf der Führungsfläche entfernend weggeführt wird und **dadurch gekennzeichnet, dass** der Überdrücker (31) den senkrecht zur Bewegungsbahn des Kuverts (2) durch den Kurvertkanal (81) gewählten Querschnitt des Kurvertkanals (81) verzerrt.

2. Öffnungsverfahren nach Anspruch 1, **dadurch gekennzeichnet, dass** der Überdrücker (31) und/oder die Gegenführung (32) in Bezug auf den Kuvertkanal stillstehen, insbesondere dass Überdrücker (31) und Gegenführung (32) zueinander stillstehen.

3. Öffnungsverfahren nach Anspruch 1 oder 2, **dadurch gekennzeichnet, dass** das Kuvert (2) die Gegenführung (32) zuerst passiert.

4. Öffnungsverfahren nach einem der Ansprüche 1 bis 3, **dadurch gekennzeichnet, dass** die Gegenführung (32) ein Unterdrücker (33) ist.

5. Öffnungsverfahren nach einem der Ansprüche 1 bis 4, **dadurch gekennzeichnet, dass** das Kuvert (2) zum Öffnen des Kuvertmunds (23) zunächst gegen einen Gegendruck überdrückt und dann zum Öffnen des Kuvertmunds (23) der Gegendruck gelöst wird.

6. Verfahren zum Öffnen eines Kuvertmunds (23) eines entlang eines Kuvertkanals (81) transportierten Kuverts (2), während das Kuvert (2) entlang eines Kuvertkanals (81) transportiert wird, **dadurch gekennzeichnet, dass** das Kuvert (2) an einem sich in dieselbe Richtung wie der Kuvertkanal (81) in Bezug auf das Kuvert (2) verlagernden, gegen eine das Kuvert (2) auf einem Kuverttransport (6) niederhaltende Niederhaltekraft wirkenden, in den Kuvertkanal (81) hineinragenden und eine Führungsfläche umfassenden Überdrücker (31) vorbeigeführt wird, wobei ein Teilbereich des sich bewegenden Kuverts (2) von einem Kuverttransport (6) beabstandet und/oder durch Gleiten auf der Führungsfläche entfernend weggeführt wird und der Überdrücker (31) den senkrecht zur Bewegungsbahn des Kuverts (2) durch den Kurvertkanal (81) gewählten Querschnitt des Kurvertkanals (81) verzerrt.

7. Öffnungsverfahren nach Anspruch 6, **dadurch gekennzeichnet, dass** das Kuvert (2) zum Öffnen des Kuvertmunds (23) entgegen der das Kuvert (2) auf dem Kuverttransport (6) niederhaltenden Niederhaltekraft überdrückt wird.

8. Öffnungsverfahren nach Anspruch 5 oder 7, **dadurch gekennzeichnet, dass** das Kuvert (2) eine Oberdecke (21) und eine Unterdecke (22) aufweist, wobei die Unterdecke (22) länger als die Oberdecke (21) ausgebildet ist, und zum Öffnen des Kuvertmunds (23) der Gegendruck der Oberdecke (21) gelöst wird.

9. Öffnungsverfahren nach Anspruch 5, 7 oder 8, **dadurch gekennzeichnet, dass** das Gegendrücken durch ein Unterdrücken erfolgt und/oder dass das Überdrücken und/oder das Gegendrücken durch eine Relativbewegung parallel zu einer Hauptfläche des Kuverts erfolgen.

10. Öffnungsverfahren nach einem der Ansprüche 1 bis 9, **dadurch gekennzeichnet, dass** der Kuvertmund (23) des Kuverts (2) entgegen der Transportrichtung beim Öffnen angeordnet ist und/oder dass das Kuvert (2) von hinten ohne Umkehr der Bewegungsrichtung bzw. ohne eine neue Ausrichtung des Kuverts (2) auf die Bewegungsrichtung befüllt wird.

11. Kuvertierer (1) zum Kuvertieren von einem oder mehreren Gütern in ein sich entlang eines Kuvertkanals (81) bewegenden Kuvert (2), wobei der Kuvertierer (1) Mittel zum Öffnen und zum Offenhalten eines sich bewegenden Kuverts (2) umfasst, **dadurch gekennzeichnet, dass** die Öffnungsmittel (3) zumindest einen ortsfesten Überdrücker (31) sowie eine ortsfeste gegen den Überdrücker (31) wirkende Gegenführung (32) umfassen, wobei der Überdrücker (31) und/oder die Gegenführung (32) den senkrecht zur Bewegungsbahn des Kuverts (2) durch den Kuvertkanal (81) gewählten Querschnitt des Kuvertkanals (81) verzerren.

12. Kuvertierer (1) nach Anspruch 11, **dadurch gekennzeichnet, dass** die Gegenführung (32) ein ortsfester Unterdrücker (33) ist, der vorzugsweise den senkrecht zur Bewegungsbahn des Kuverts (2) durch den Kuvertkanal (81) gewählten Querschnitt des Kuvertkanals (81) verzerrt.

13. Kuvertierer (1) zum Kuvertieren von einem oder mehreren Gütern in ein sich entlang eines Kuvertkanals (81) bewegenden Kuvert, wobei der Kuvertierer (1) Mittel zum Öffnen und zum Offenhalten eines sich bewegenden Kuverts (2) umfasst, **dadurch gekennzeichnet, dass** die Öffnungsmittel (3) zumindest einen ortsfesten Überdrücker (31) sowie einen mit einem Kuverttransport mitlaufenden Niederhalter (60) umfassen, wobei der Überdrücker (31) den senkrecht zur Bewegungsbahn des Kuverts (2) durch den Kuvertkanal (81) gewählten Querschnitt des Kuvertkanals (81) verzerrt.

14. Kuvertierer (1) nach einem der Ansprüche 11 bis 13, **dadurch gekennzeichnet, dass** der Überdrücker (31) und/oder die Gegenführung (32) bzw. der Unterdrücker (33) den senkrecht zur Bewegungsbahn des Kuverts (2) durch den Kuvertkanal (81) gewählten Querschnitt des Kuvertkanals (81) verzerren, indem dieser teilweise angehoben und teilweise abgesenkt ist.

15. Kuvertierer (1) nach einem der Ansprüche 11 bis 14, **dadurch gekennzeichnet, dass** der Überdrücker (31) in Bewegungsrichtung des jeweiligen Kuverts (2) hinter der Gegenführung (32) bzw. hinter dem Unterdrücke (33) angeordnet ist.

16. Kuvertierer (1) nach einem der Ansprüche 11 bis 15, **dadurch gekennzeichnet, dass** die Öffnungsmittel (3) eine in Bezug auf das jeweilige Kuvert (2) konvexe Krümmung (35) des Kuvertkanals (81) in Bewegungsrichtung des jeweiligen Kuverts (2) umfassen.

17. Kuvertierer (1) nach Anspruch 16, **dadurch gekennzeichnet, dass** die Öffnungsmittel (3) eine auf der Außenseite der konvexen Krümmung angeordnete Gegenführung (32) umfassen, die sich kurz vor einem Öffnungsbereich in Richtung von dem Kuvertkanal (81) weg öffnet, vorzugsweise dort endet.

18. Kuvertierer (1) nach einem der Ansprüche 11 bis 17, **dadurch gekennzeichnet, dass** der Kuvertierer (1) eine Kuvertführung (70), welche Füllhilfen (7) mit den vom Kuverttransport (6) transportierten Kuverts (2) mitbewegt, und einen Guttransport zur Zufuhr des Gutes oder der Güter zu den Kuverts (2) umfasst und dass die Öffnungsmittel (3) in einem Einschwenkbereich angeordnet sind, in welchem die Füllhilfe (7) in das jeweilige Kuvert (2) einschwenkt.

19. Kuvertierer (1) nach einem der Ansprüche 11 bis 18, **dadurch gekennzeichnet, dass** der Kuverttransport (6) ein Saugband (61) umfasst, welches als Niederhalter (60) dient.

20. Kuvertierer (1) nach einem der Ansprüche 11 bis 19, **dadurch gekennzeichnet, dass** die Öffnungsmittel (3), vorzugsweise in dem Überdrücker (31), in der Gegenführung, (32) bzw. in dem Unterdrücker (33) und/oder in dem mitlaufenden Niederhalter (60), wenigstens eine Luftdüse (38) umfassen.

21. Kuvertierer (1) nach einem der Ansprüche 11 bis 20, **dadurch gekennzeichnet, dass** das Kuvert (2) unter Bezug auf eine Transportrichtung durch den Kuvertierer (1) entgegen der Transportrichtung geöffnet wird und/oder dass das Kuvert (2) von hinten ohne Umkehr der Bewegungsrichtung bzw. ohne eine neue Ausrichtung des Kuverts (2) auf die Bewegungsrichtung befüllt wird.

## Claims

1. A method for opening an envelope throat (23) of an envelope (2) being transported along an envelope channel (81) while the envelope (2) is transported along the envelope channel (81), wherein the envelope (2) is transported past a counterstay (32) being displaced in the same direction as the envelope channel (81) referred to the envelope (2), as well as an over-pressing element (31) being displaced in the same direction as the envelope channel (81) referred to the envelope (2), wherein said over-pressing element protrudes into the envelope channel (81) and comprises a guide surface, and wherein a section of the moving envelope (2) is spaced apart from an envelope transport (6) and/or moved away therefrom by sliding on the guide surface, **characterized in that** the over-pressing element (31) distorts the chosen cross section of the envelope channel (81) perpendicular to the moving path of the envelope (2) through the envelope channel (81).

2. The opening method according to claim 1, **characterized in that** the over-pressing element (31) and/or the counterstay (32) are stationary with respect to the envelope channel, wherein the over-pressing element (31) and the counterstay (32) particularly are stationary relative to one another.

3. The opening method according to claim 1 or 2, **characterized in that** the envelope (2) first passes the counterstay (32).

4. The opening method according to one of claims 1 to 3, **characterized in that** the counterstay (32) is a depressor(33).

5. The opening method according to one of claims 1 to 4, **characterized in that**, in order to open the envelope throat (23), the envelope (2) is initially over-pressed against a counter-pressure and the counterpressure is then released in order to open the envelope throat (23).

6. A method for opening an envelope throat (23) of an envelope (2) being transported along an envelope channel (81) while the envelope (2) is transported along the envelope channel (81), **characterized in that** the envelope (2) is transported past an over-pressing element (31) being displaced in the same direction as the envelope channel (81) referred to the envelope (2), wherein said over-pressing element acts against a hold-down force that holds the envelope (2) down on an envelope transport (6), protrudes into the envelope channel (81) and comprises a guide surface, wherein a section of the moving envelope (2) is spaced apart from an envelope transport (6) and/or moved away therefrom by sliding on the guide surface, and wherein the over-pressing element (31) distorts the chosen cross section of the envelope channel (81) perpendicular to the moving path of the envelope (2) through the envelope channel (81).

7. The opening method according to claim 6, **characterized in that** the envelope (2) is over-pressed against the hold-down force that holds the envelope (2) down on the envelope transport (6) in order to open the envelope throat (23).

8. The opening method according to claim 5 or 7, **characterized in that** the envelope (2) features an upper cover (21) and a lower cover (22), wherein the lower cover (22) is realized longer than the upper cover (21) and the counterpressure of the upper cover (21) is released in order to open the envelope throat (23) .

9. The opening method according to claim 5, 7 or 8, **characterized in that** the counter-pressing is realized by means of a depression and/or the over-pressing and/or the counter-pressing are realized by means of a relative movement parallel to a main surface of the envelope.

10. The opening method according to one of claims 1 to 9, **characterized in that** the envelope throat (23) of the envelope (2) is arranged opposite to the transport direction during the opening process and/or that the envelope (2) is filled from the rear without reversing the moving direction or without realigning the envelope (2) with the moving direction.

11. An inserter (1) for inserting one or more items into an envelope (2) moving along an envelope channel (81), wherein the inserter (1) comprises means for opening and for holding open the moving envelope (2), **characterized in that** the opening means (3) comprise at least one stationary over-pressing element (31), as well as a stationary counterstay (32) acting against the over-pressing element (31), wherein the over-pressing element (31) and/or the counterstay (32) distort the chosen cross section of the envelope channel (81) perpendicular to the moving path of the envelope (2) through the envelope channel (81).

12. The inserter (1) according to claim 11, **characterized in that** the counterstay (32) is a stationary depressor (33) that preferably distorts the chosen cross section of the envelope channel (81) perpendicular to the moving direction of the envelope (2) through the envelope channel (81).

13. An inserter (1) for inserting one or more items into an envelope (2) moving along an envelope channel (81), wherein the inserter (1) comprises means for opening and for holding open the moving envelope (2), **characterized in that** the opening means (3) comprise at least one stationary over-pressing element (31), as well as a hold-down element (60) that moves with the envelope transport, wherein the over-pressing element (31) distorts the chosen cross section of the envelope channel (81) perpendicular to the moving path of the envelope (2) through the envelope channel (81).

14. The inserter (1) according to one of claims 11 to 13, **characterized in that** the over-pressing element (31) and/or the counterstay (32) or depressor (33) distort the chosen cross section of the envelope channel (81) perpendicular to the moving path of the envelope (2) through the envelope channel (81) by being partially raised and partially lowered.

15. The inserter (1) according to one of claims 11 to 14, **characterized in that** the over-pressing element (31) is respectively arranged behind the counterstay (32) or behind the depressor (33) referred to the moving direction of the respective envelope (2).

16. The inserter (1) according to one of claims 11 to 15, **characterized in that** the opening means (3) comprise a convex curvature (35) of the envelope channel (81) referred to the respective envelope (2) in the moving direction of the respective envelope (2).

17. The inserter (1) according to claim 16, **characterized in that** the opening means (3) comprise a counterstay (32) that is arranged on the outer side of the convex curvature and opens in the direction away from the envelope channel (81) a short distance in front of an opening region, wherein the counterstay preferably ends this location.

18. The inserter (1) according to one of claims 11 to 17, **characterized in that** the inserter (1) comprises an envelope guide (70), which moves filling aids (7) together with the envelope (2) transported by the envelope transport (6), as well as an item transport for feeding the item or the items to the envelope (2), and **in that** the opening means (3) are arranged in a pivoting region, in which the filling aid (7) pivots into the respective envelope (2).

19. The inserter (1) according to one of claims 11 to 18, **characterized in that** the envelope transport (6) comprises a suction belt (61) that serves as hold-down element (60).

20. The inserter (1) according to one of claims 11 to 19, **characterized in that** the opening means (3) comprise at least one air nozzle (38), preferably in the over-pressing element (31), in the counterstay (32) or in the depressor (33) and/or in the moving hold-down element (60).

21. The inserter (1) according to one of claims 11 to 20, **characterized in that** the envelope (2) is, referred to a transport direction through the inserter (1), opened opposite to the transport direction and/or **in that** the envelope (2) is filled from the rear without reversing the moving direction or without realigning the envelope (2) with the moving direction.

## Revendications

1. Procédé d'ouverture d'un rabat d'enveloppe (23) d'une enveloppe (2) transportée dans un canal à enveloppes (81) pendant que l'enveloppe (2) est transportée dans un canal à enveloppes (81), l'enveloppe (2) passant devant un contre-guide (32) se déplaçant dans le même sens que le canal à enveloppes (81) par rapport à l'enveloppe (2) et un compresseur supérieur (31) se déplaçant dans le même sens que le canal à enveloppes (81) par rapport à l'enveloppe (2), dépassant dans le canal à enveloppes (81) et comprenant une surface de guidage, une partie de l'enveloppe en mouvement (2) étant espacée d'un système de transport d'enveloppe (6) et/ou éloignée par coulissement sur la surface de guidage, **caractérisé en ce que** le compresseur supérieur (31) déforme la section transversale sélectionnée perpendiculairement à la piste de mouvement à la piste de mouvement de l'enveloppe (2) dans le canal à enveloppes (81) du canal à enveloppes (81) .

2. Procédé d'ouverture selon la revendication 1, **caractérisé en ce que** le compresseur supérieur (31) et/ou le contre-guide (32) sont immobiles par rapport au canal à enveloppes, le compresseur supérieur (31) et le contre-guide (32) étant en particulier immobiles l'un par rapport à l'autre.

3. Procédé d'ouverture selon la revendication 1 ou 2, **caractérisé en ce que** l'enveloppe (2) passe d'abord dans le contre-guide (32).

4. Procédé d'ouverture selon une des revendications 1 à 3, **caractérisé en ce que** le contre-guide (32) est un compresseur inférieur (33).

5. Procédé d'ouverture selon une des revendications 1 à 4, **caractérisé en ce que** l'enveloppe (2), pour ouvrir le rabat de l'enveloppe (23), est d'abord comprimée par le haut à l'encontre d'une contre-pression puis que la contre-pression est relâchée pour ouvrir le rabat de l'enveloppe (23).

6. Procédé d'ouverture d'un rabat d'enveloppe (23) d'une enveloppe (2) transportée dans un canal à enveloppe (81) pendant que l'enveloppe (2) est transportée dans un canal à enveloppes (81), **caractérisé en ce que** l'enveloppe (2) passe devant un compresseur supérieur (31) se déplaçant dans le même sens que le canal à enveloppes (81) par rapport à l'enveloppe (2), agissant à l'encontre d'une force de retenue retenant l'enveloppe (2) sur un convoyeur d'enveloppes (6), dépassant dans le canal à enveloppes (81) et comprenant une surface de guidage, une partie de l'enveloppe se déplaçant (2) étant espacée d'un convoyeur d'enveloppes (6) et/ou étant éloignée par coulissement sur la surface de guidage et le compresseur supérieur (31) déformant la section transversale sélectionnée perpendiculairement à la piste de mouvement de l'enveloppe (2) dans le canal à enveloppes (81) du canal à enveloppes (81).

7. Procédé d'ouverture selon la revendication 6, **caractérisé en ce que** l'enveloppe (2), pour ouvrir le rabat de l'enveloppe (23), est comprimée par le haut à l'encontre de la force de retenue retenant l'enveloppe (2) sur le convoyeur d'enveloppes (6).

8. Procédé d'ouverture selon la revendication 5 ou 7, **caractérisé en ce que** l'enveloppe (2) présente une couverture supérieure (21) et une couverture inférieure (22), la couverture inférieure (22) étant plus longue que la couverture supérieure (21) et la contre-pression de la couverture supérieure (21) étant relâchée pour ouvrir le rabat de l'enveloppe (23).

9. Procédé d'ouverture selon la revendication 5, 7 ou 8, **caractérisé en ce que** la contre-pression est appliquée par pression par le haut et/ou que la pression par le haut et/ou la contre-pression sont appliquées par un mouvement relatif parallèle à une surface principale de l'enveloppe.

10. Procédé d'ouverture selon une des revendications 1 à 9, **caractérisé en ce que** le rabat (23) de l'enveloppe (2) est disposé dans le sens inverse du sens de transport lors de l'ouverture et/ou que l'enveloppe (2) est remplie par l'arrière sans inverser le sens de mouvement ou sans nouvel alignement de l'enveloppe (2) sur le sens de mouvement.

11. Système de mise sous pli (1) pour la mise sous pli d'un ou plusieurs produits dans une enveloppe (2) se déplaçant dans un canal à enveloppes (81), le système de mise sous pli (1) comprenant des moyens d'ouverture et de maintien en état ouvert d'une enveloppe en mouvement (2), **caractérisé en ce que** les moyens d'ouverture (3) comprennent au moins un compresseur supérieur inamovible (31) ainsi qu'un contre-guide (32) agissant à l'encontre du compresseur supérieur (31), le compresseur supérieur (31) et/ou le contre-guide (32) déformant la section transversale sélectionnée perpendiculairement à la piste de mouvement de l'enveloppe (2) dans le canal à enveloppes (81) du canal à enveloppes (81).

12. Système de mise sous pli (1) selon la revendication 11, **caractérisé en ce que** le contre-guide (32) est un compresseur supérieur inamovible (33) qui déforme de préférence la section transversale sélectionnée perpendiculairement à la piste de mouvement de l'enveloppe (2) dans le canal à enveloppes (81) du canal à enveloppes (81).

13. Système de mise sous pli (1) pour la mise sous pli d'un ou plusieurs produits dans une enveloppe (2) se déplaçant dans un canal à enveloppes (81), le système de mise sous pli (1) comprenant des moyens d'ouverture et de maintien en état ouvert d'une enveloppe en mouvement (2), **caractérisé en ce que** les moyens d'ouverture (3) comprennent au moins un compresseur supérieur inamovible (31) ainsi qu'un serre-flanc (60) déplacé conjointement à l'aide d'un convoyeur d'enveloppes, le compresseur supérieur (31) déformant la section transversale sélectionnée perpendiculairement à la piste de mouvement de l'enveloppe (2) dans le canal à enveloppes (81) du canal à enveloppes (81).

14. Système de mise sous pli (1) selon une des revendications 11 à 13, **caractérisé en ce que** le compresseur supérieur (31) et/le contre-guide (32) ou le compresseur inférieur (33) déforment la section transversale perpendiculairement à la piste de mouvement de l'enveloppe (2) dans le canal à enveloppes (81) du canal à enveloppes (81) du fait que celui-ci est partiellement soulevé et partiellement descendu.

15. Système de mise sous pli (1) selon une des revendications 11 à 14, **caractérisé en ce que** le compresseur supérieur (31) est disposé dans le sens de mouvement de l'enveloppe respective (2) en aval du contre-guide (32) ou en aval du compresseur inférieur (33) .

16. Système de mise sous pli (1) selon une des revendications 11 à 15, **caractérisé en ce que** les moyens d'ouverture (3) possèdent une courbure convexe (35) par rapport à l'enveloppe respective (2) du canal à enveloppes (81) dans le sens de mouvement de l'enveloppe respective (2).

17. Système de mise sous pli (1) selon la revendication 16, **caractérisé en ce que** les moyens d'ouverture (3) comportent un contre-guide (32) disposé sur la face extérieure de la courbure convexe et qui s'ouvre légèrement en aval d'une zone d'ouverture en direction du canal à enveloppes (81) et se termine de préférence là.

18. Système de mise sous pli (1) selon une des revendications 11 à 17, **caractérisé en ce que** le système de mise sous pli (1) comprend un guide d'enveloppes (70) qui entraîne des systèmes d' aide au remplissage (7) avec les enveloppes (6) transportées par le convoyeur d'enveloppes (2) et un convoyeur de produits pour acheminer le produit ou les produits vers les enveloppes (2) et que les moyens d'ouverture (3) sont disposés dans une zone de pivotement vers l'intérieur dans laquelle le système d'aide au remplissage (7) pivote dans l'enveloppe respective (2) .

19. Système de mise sous pli (1) selon une des revendications 11 à 18, **caractérisé en ce que** le convoyeur d'enveloppes (6) comprend une bande aspirante (61) qui sert de serre-flanc (60).

20. Système de mise sous pli (1) selon une des revendications 11 à 19, **caractérisé en ce que** les moyens d'ouverture (3) comprennent de préférence au moins une buse à air (38) dans le compresseur supérieur (31), dans le contre-guide (32) ou dans le compresseur inférieur (33) et/ou dans le serre-flanc entraîné (60).

21. Système de mise sous pli (1) selon une des revendications 11 à 20, **caractérisé en ce que** l'enveloppe (2), par rapport à un sens de transport dans le système de mise sous pli (1), s'ouvre à l'inverse du sens de transport et/ou que l'enveloppe (2) est remplie par l'arrière sans inversion du sens de mouvement ou sans nouvel alignement de l'enveloppe (2) sur le sens de mouvement.
